# EUROPÄISCHE PATENTSCHRIFT

(11) **EP 0 088 748 B1**
(45) Veröffentlichungstag und Bekanntmachung des Hinweises auf die Patenterteilung: **04.06.1986**
(21) Anmeldenummer: 83890031.4
(22) Anmeldetag: 08.03.1983
(51) Int. Cl.: E01C 13/00, B02C 18/44

(54) **Belag für Tennisplätze, sowie ein Verfahren zur Herstellung des Belagmaterials**
Surfacing for tennis-courts, and a method for producing the surfacing material
Revêtement pour terrain de tennis, ainsi qu'un procédé pour la fabrication du matériau de revêtement

(30) Priorität: 08.03.1982 EP 82890036
(43) Veröffentlichungstag der Anmeldung: 14.09.1983
(73) Patentinhaber: Schobermayr, Harald, Dipl.-Ing., A-8706 Leoben (AT); Krumböck, Erwin, Dipl.-Ing., A-8706 Leoben (AT)
(72) Erfinder: Schobermayr, Harald, Dipl.-Ing., A-8706 Leoben (AT); Krumböck, Erwin, Dipl.-Ing., A-8706 Leoben (AT)
(74) Vertreter: Stampfer, Heinz

## Beschreibung

Die Erfindung betrifft einen Belag für Tennisplätze oder ähnlich beanspruchte Sportplätze, der an seiner Oberfläche eine Kunststoffteilchen enthaltende, lose Teilchenschüttung aufweist, sowie ein Verfahren zur Herstellung dieser Kunststoffteilchen.

Bei Sportarten wie bei Tennis, bei denen der Sportler viel Laufarbeit mit Starten, Beschleunigen und vielfach abruptem Abbremsen zu bewältigen hat, haben sich bisher insbesondere Rasenplätze oder, bei den sogenannten Hartplätzen, Spielplätze mit einer Oberflächenschicht aus lose geschütteten und gewalzten Ziegelmehl bewährt. Ein wesentlicher Vorteil solcher Ziegelmehlplätze liegt darin, dass der Sportler bei einer abrupten Abbremsbewegung mit dem abbremsenden Bein geringfügig ausgleitet, wodurch die dabei aufzunehmenden Spitzenbelastungen verringert und die Gelenke und Bänder der Beine geschont werden. Andererseits sind Elastizität, Dämpfung und das Reibungsverhalten eines gewalzten Ziegelmehlbelages besonders günstig.

Nachteile der Ziegelmehlplätze bestehen in dem hohen Pflegeaufwand; der Platz muss regelmässig gewalzt und befeuchtet werden. Bei einer zu geringen Feuchtigkeit besteht ausserdem eine Neigung zum Stauben. Das Ziegelmehl unterliegt ferner einem ständigen Verschleiss und muss von Zeit zu Zeit erneuert werden. Aus diesem Grund und der Notwendigkeit einer Befeuchtung, die in geschlossenen Räumen oft zu einer unangenehmen hohen Luftfeuchtigkeit führt, ist der Einsatz von solchen Ziegelmehlbelägen in geschlossenen Sporthallen problematisch.

Um die Nachteile dieser Ziegelmehlbeläge zu vermeiden, wurde in der CH-A-611 959 ein insbesondere für Tennisplätze geeigneter Sportplatzbelag vorgeschlagen, bei dem eine Trägerschicht vorgesehen ist, in der Stabilisierungskörner z.B. aus Gummi fest eingebettet sind, welche etwa mit einem Drittel ihrer Höhenabmessung aus der Trägerschicht herausragen. Auf diese Trägerschicht wird dann eine relativ dünne Deckschicht aus feinem Gummigranulat mit einer Körnung von 0,5 bis 1,5 mm aufgebracht, welche die Zwischenräume zwischen den aus der Trägerschicht herausragenden Stabilisierungskörnern ausfüllt und deren Spitzen bedeckt. Wenn sich der Sportler nun von dem Belag abdrückt, werden die Spitzen der Stabilisierungskörner von der Profilsohle des Tennis- oder Sportschuhes erfasst, was z.B. beim Starten ein einwandfreies Abdrücken ermöglicht. Das beim Abbremsen gewünschte geringfügige Ausgleiten wird durch das eine Gummigranulat der Deckschicht gewährleistet, wobei ein stärkeres seitliches Verschieben des Deckschicht-Granulates durch die in der Trägerschicht fest eingebetteten Stabilisierungskörner weitgehend verhindert wird. Der aus der CH-A-611 959 bekannte Sportplatzbelag ist in seiner Herstellung aber recht aufwendig.

Hier will die Erfindung Abhilfe schaffen. Die Erfindung, wie sie in den Ansprüchen gekennzeichnet ist, löst die Aufgabe, einen Belag für Tennisplätze oder ähnlich beanspruchte Sportplätze zu schaffen, der an seiner Oberfläche eine lose Schüttung aus Kunststoffteilchen aufweist, sowie ein Verfahren zur Herstellung dieser Kunststoffteilchen anzugeben, wobei der Belag auf weitgehend jedem beliebigen ebenen festen Untergrund, wie z.B. auf Asphalt, aufgebracht und gegebenenfalls von diesem wieder abgetragen werden kann und welcher bei einer Benutzung für den Sportler ebenso angenehm ist, wie ein Ziegelmehlplatz. Die Erfindung löst ferner die Aufgabe, ein vorteilhaftes Verfahren zur Herstellung von Kunststoffteilchen anzugeben, die insbesondere zum Einsatz in diesen losen Schüttungen geeignet sind.

Die Erfindung wird nachstehend anhand eines durch mehrere Varianten erläuterten Ausführungsweges näher beschrieben.

Die Anmelder haben gefunden, dass ein die gewünschten Eigenschaften aufweisender erfindungsgemässer Belag nur aus einer losen Schüttung aus Teilchen auf Basis eines elastischen Kunststoffes oder eines vernetzten Kautschuks bestehen kann, wenn zumindest der grössere Teil der eingesetzten Teilchen plättchen- oder schuppenförmig ausgebildet sind. Der elastische Kunststoff ist dabei einer auf Basis eines thermoplastischen Polyurethan-Elastomeren und/oder eines Ein- oder Zweikomponenten-Polyurethansystems und/oder eines thermoplastischen Kautschuks und/oder eines modifizierten PVC-Compounds.

Mit der Aufgabe «Teilchen auf Basis eines elastischen Kunststoffes oder eines vernetzten Kautschuks» soll angedeutet werden, dass die Teilchen neben dem Kunststoff in üblicher Weise Füllstoffe, Alterungsmittel, Stabilisatoren, Verarbeitungshilfsstoffe, Farbstoffe und/oder Pigmente sowie anorganische Beimengungen enthalten können.

Teilchen dieser Art haben nur eine geringe Rollneigung, was einerseits einer Stabilisierung der Schüttung auf dem Untergrund begünstigt und, andererseits, bei Abbremsbewegungen des Sportlers zu einer erhöhten Bremswirkung bei dem gewünschten geringfügigen Ausgleiten führt. Ausserdem wird ein Drehen des Standbeins ganz wesentlich erleichtert.

Die Schüttung ist vorteilhaft einige Millimeter dick. Gute Ergebnisse erhält man aber auch, wenn die Schüttung auf dem ebenen festen Untergrund nur in Form eines Finish's aufgetragen wird, wobei gegebenenfalls die Oberfläche des Untergrundes nicht völlig von den Teilchen bedeckt ist, so dass die auf den festen Untergrund aufgebrachten Begrenzungslinien trotz der Schüttung noch weiter deutlich zu erkennen sind. Die bei diesen Finish-Schüttungen aufgebrachten Teilchenmengen liegen vorteilhaft im Bereich zwischen 0,2 bis 0,6 kg/m².

Nachstehend wird anhand der Figur eine vorteilhafte Ausführung des erfindungsgemässen Verfahrens zur Herstellung von insbesondere plättchenförmigen Kunststoffteilchen einer geometrisch definierten Form, die insbesondere zum Einsatz als Schüttungsmaterial für die erfindungsgemässen Sportplatz- Beläge geeignet sind, näher beschrieben.

Bei der Herstellung der Kunststoffteilchen wird von einem Kunststoffband 1 ausgegangen, dessen Dicke gleich einer der Dimensionen (z.B. der Dicke) der herzustellenden Teilchen ist. Das Kunststoffband 1 wird von der Rolle abgezogen und kontinuierlich mit seiner Vorderkante 2 über eine feststehende, mit kammartig gezahnter Schneidkante 3 versehene Gegenschneide 4 vorgeschoben. Mit dieser Gegenschneide 4 arbeitet ein mit einem oder mehreren Schlagmessern 5 bestückter Rotor zusammen, wobei die Schneidkanten 6 der Schlagmesser 5 ebenfalls kammartig gezahnt sind und mit der Schneidkante 3 der Gegenschneide 4 zusammenwirken. Beim Rotieren der Schlagmesser 5 werden dann von der Vorderkante 2 des kontinuierlich vorgeschobenen Kunststoffbandes 1 die Kunststoffteilchen 7-z.B. in der vorgesehenen Plättchenform - abgetrennt. Der erfindungsgemässe Sportplatzbelag wird nun anhand von einigen vorteilhaften Ausführungsvarianten näher erläutert.

1. Ausgehend von einem Band aus einem thermoplastischen Kautschuk - vorzugsweise einen thermoplastischen Polystyrol-Butadien-Kautschuk- einer Stärke von 0,6 mm, wie ihn z. B. die Firma SHELL CHEMIE, Wien, anbietet, werden nach dem anhand der Figur beschriebenen Verfahren plättchenförmige Teilchen mit einer Flächenabmessung von 2 x 2 mm hergestellt. Diese Teilchen werden nun auf einen Tennisplatz, der einen üblichen Asphaltbelag aufweist, mit einer Auftragsmenge im Bereich zwischen 0,2 bis 0,6 kg/m² aufgeschüttet und mittels eines Besens über das Tennisplatzareal gleichmässig verteilt. Ein solcher Tennisplatz ist dann ebenso angenehm zu bespielen wie ein Ziegelmehlplatz, ohne jedoch dessen Nachteile zu haben. Bei einer konzentrierten Beanspruchung durch den Spieler verschieben sich die aufgeschütteten Teilchen nur in geringem Ausmass. Der Platz kann zwecks Vergleichmässigung der Schüttung jederzeit wieder mit Hilfe eines Besens abgezogen werden. Bei einer Reinigung des Platzes können die Teilchen samt dem angesammelten Schmutz mittels eines Staubsaugers entfernt, gereinigt und wiederverwendet werden.
2. Statt des thermoplastischen Kautschuks wird gemäss einer anderen Ausführungsvariante des Sportplatz-Belages ein 0,7 mm starkes Band aus einem thermoplastischen Polyurethan-Elastomeren eingesetzt. Diese bestehen vorzugsweise aus Polyadditionsprodukten von Polyestern, Diisocyanaten und Kettenextendern, wie sie z.B. gemäss der Typenreihe 400 von der Firma EUROPOLYMERS LTD., England, angeboten werden.
3. Nach einer weiteren Ausführungsvariante wird als Ausgangsmaterial zur Erzeugung der Kunststoffteilchen ein Band aus einem Ein- oder Zweikomponenten-Polyurethansystem eingesetzt. Ein solches System besteht z.B. aus einem modifizierten MDI und einer Äther-Glycol-Mischung, wie sie in einem kalthärtenden System der Type BAYSPORT der Firma BAYER, BRD, angeboten wird.
4. Gemäss noch einer weiteren Ausführungsvariante besteht das zur Teilchenerzeugung eingesetzte Band aus einem modifizierten PVC-Compound. Das Modifizierungsmittel kann dabei ein Polyurethan-Elastomeres sein, wie es z.B. von der Firma EUROPOLYMERS LTD., England, unter der Type 707 geliefert wird, oder ein Permanentweichmacher auf Kunstharzbasis sein, wie er von der Firma DU PONT, Schweiz, unter der Type EL-VALOY 741 angeboten wird.
5. In einer letzten Ausführungsvariante besteht das zur Teilchenerzeugung eingesetzte Band aus einem vernetzten Polystyrol-Butadien-Kautschuk, der unter Einsatz von Vulkanisierungsmitteln und Beschleunigern erzeugt wurde, wie er z.B. unter der Type 1605 von SHELL CHEMI-CALS geliefert wird.

## Patentansprüche

1. Belag für Tennisplätze oder ähnlich beanspruchte Sportplätze, der zumindest an seiner Oberfläche eine Kunststoffteilchen enthaltende lose Teilchenschüttung aufweist, dadurch gekennzeichnet, dass die lose Teilchenschüttung auf einem zumindest im wesentlichen ebenen festen Untergrund aufgebracht ist und zumindest zum grössten Teil aus plättchen- oder schuppenförmig ausgebildeten Teilchen eines elastischen Kunststoffes auf Basis eines thermoplastischen Polyurethan-Elastomeren und/oder auf Basis eines Ein- oder Zweikomponenten-Polyurethansystems und/oder auf Basis eines thermoplastischen Kautschuks und/oder auf Basis eines modifizierten PVC-Compounds besteht.

2. Belag nach Anspruch 1, dadurch gekennzeichnet, dass die plättchen- oder schuppenförmig ausgebildeten Teilchen eine geometrisch definierte Form aufweisen.

3. Belag nach Anspruch 1 oder 2, dadurch gekennzeichnet, dass die plättchen- oder schuppenförmigen Teilchen eine Dicke von maximal 1,5 mm, insbesondere jedoch von maximal 1,0 mm, und senkrecht dazu - in der Plättchen- bzw. Schuppenebene-Abmessungen von maximal 5 mm aufweisen.

4. Belag nach einem der Ansprüche 1 bis 3, dadurch gekennzeichnet, dass für den grössten Teil der Kunststoffteilchen der Schüttung die senkrecht zur maximalen Dickenabmessung bestimmten Teilchenabmessungen mindestens das 1,5 fache, vorteilhaft aber mindestens das 2-fache der maximalen Teilchendicke betragen.

5. Belag nach einem der Ansprüche 1 bis 4, dadurch gekennzeichnet, dass der grösste Teil der Teilchen der Schüttung eine maximale Dicke zwischen 0,3 und 1,0 mm aufweist.

6. Belag nach einem der Ansprüche 1 bis 5, dadurch gekennzeichnet, dass die Teilchenschüttung in Form eines Finish's auf den festen Untergrund aufgebracht ist, vorteilhaft in einer Menge von 0,2 bis 0,6 kg/_{M}².

7. Verfahren zur Herstellung von insbesondere plättchenförmigen Teilchen (7), insbesondere aus Kunststoff, einer geometrisch definierten Form, geeignet zum Einsatz in Schüttungen in dem Sportplatzbelag nach einem der Ansprüche 1 bis 6, dadurch gekennzeichnet, dass das in Form eines Bandes (1) vorliegende Teilchenmaterial mit der Bandvorderkante (2) über eine Gegenschneide (4) geschoben wird und die Teilchen (7) mit Hilfe von mit dieser Gegenschneide (4) zusammenwirkenden Schlagmessern (5) von der Bandvorderkante (2) abgetrennt werden.

8. Verfahren nach Anspruch 7, dadurch gekennzeichnet, dass die Schneidkante (3) der feststehenden Gegenschneide (4) kammartig gezahnt ausgebildet ist und mit den in analoger Weise kammartig gezahnten Schneidkanten (6) der Schlagmesser (5) zusammenwirkt.

## Revendications

1. Revêtement pour courts de tennis et terrains de sports d'usage équivalent, présentant au moins à sa surface un dépôt de particules distribuées en vrac, comprenant des particules de matière plastique, caractérisé par le fait que le dépôt de particules distribuées en vrac est apporté sur au moins une base essentiellement plane et solide et qu'il est au moins, pour la plus grande part, composé de particules en forme de plaquettes ou de paillettes en matière plastique élastique:
- à base d'un élastomère thermoplastique de polyuréthane et/ou
- à base d'un système du type polyuréthane à un ou deux composants et/ou
- à base d'un cautchouc thermoplastique et/ou
- à base d'une composition de chlorure de po- lyvinyle modifié.

2. Revêtement selon la revendication 1, caractérisé par le fait que les particules en forme de plaquettes ou de paillettes présentent une forme géométrique définie.

3. Revêtement selon la revendication 1 ou 2, caractérisé par le fait que les particules en forme de plaquettes ou de paillettes ont une épaisseur d'un maximum de 1,5 mm, en particulier d'un maximum de 1,0 mm, et, perpendiculairement, dans le plan respectif des plaquettes ou des paillettes, des dimensions d'au maximum 5 mm.

4. Revêtement selon une des revendications 1 à 3, caractérisé par le fait que, pour la plus grande part des particules de matière plastique du dépôt, leurs dimensions prises perpendiculairement à l'épaisseur maximale sont d'au moins 1,5 fois, et de préférence d'au moins 2 fois, l'épaisseur maximale des particules.

5. Revêtement selon l'une des revendications 1 à 4, caractérisé par le fait que la plus grande part des particules du dépôt présente une épaisseur maximale de 0,3 à 1,0 mm.

6. Revêtement selon l'une des revendications 1 à 5, caractérisé par le fait que le dépôt de particules est apporté sous forme d'un finissage sur la base, de préférence en quantité de 0,2 à 0,6 kg_{/m}2_{.}

7. Procédé de fabrication de particules (7) notamment en forme de plaquettes, en particulier en matière plastique présentant une forme géométrique définie, propres à l'utilisation comme dépôts dans les revêtements de terrains de sport d'après l'une des revendications 1 à 7, caractérisé par le fait que le matériau pour particules, se présentant sous la forme d'une bande (1 ), avance par son bord avant (2) sur une contre-lame (4), et que les particules (7) sont détachées du bord avant (2) de la bande à l'aide d'un couteau frappeur (5) coopérant avec cette contre-lame (4).

8. Procédé selon la revendication 7, caractérisé par le fait que le tranchant (3) de la contre-lame (4) fixe est en forme de dents de peigne et coopère avec les tranchants (6), également en forme de dents de peigne, du couteau frappeur (5).

## Claims

1. Covering for tennis courts or sports arenas subjected to similar stresses, which covering has, at least on its surface, a loosely scattered layer containing plastics particles, characterized in that the loosely scattered layer is applied to an at least essentially plane firm base and consists, at least for the greatest part, of platelet-shaped or flake-shaped particles of an elastic plastic based on a thermoplastic polyurethane elastomer and/or based on a one- or two-component polyurethane system and/or based on a thermoplastic rubber and/or based on a modified PVC compound.

2. Covering according to Claim 1, characterized in that the platelet-shaped or flake-shaped particles have a geometrically defined form.

3. Covering according to Claim 1 or 2, characterized in that the platelet-shaped or flake-shaped particles have a thickness of at most 1.5 mm, but especially of at most 1.0 mm, and have, at right angles thereto - in the plane of the platelet or flake -dimensions of at most 5 mm.

4. Covering according to one of Claims 1 to 3, characterized in that, for most of the plastic particles of the scattered layer, the particle dimensions defined at right angles to the maximum thickness dimension are at least 1.5 times, but advantageously at least twice the maximum particle thickness.

5. Covering according to one of Claims 1 to 4, characterized in that most of the particles of the scattered layer have a maximum thickness of between 0.3 and 1.0 mm.

6. Covering according to one of Claims 1 to 5, characterized in that the scattered layer of particles is applied in the form of a finish to the firm base, advantageously in a quantity of 0.2 to 0.6 kg/ₘ2_{.}

7. Process for the manufacture of specially platelet-shaped particles (7), particularly of plastic, of a geometrically defined form, suitable for use in scattered layers in the sports-arena covering according to one of Claims 1 to 6, characterized in that the particle material, in the form of a strip (1), is pushed with the strip front edge (2) over a backing blade (4), and the particles (7) are severed from the strip front edge (2) by means of flying cutters (5) cooperating with this backing blade (4).

8. Process according to Claim 7, characterized in that the cutting edge (4) of the fixed backing blade (4) has comb-like teeth and cooperates with the cutting edges (6), which analogously have comb-like teeth, of the flying cutters (5).
